# EUROPÄISCHE PATENTSCHRIFT

(11) **EP 4 199 271 B1**
(45) Veröffentlichungstag und Bekanntmachung des Hinweises auf die Patenterteilung: **29.10.2025**
(21) Anmeldenummer: 22214585.6
(22) Anmeldetag: 19.12.2022
(51) Int. Cl.: H01R 25/14, H01R 13/627, H01R 13/639

(54) **HALTEVORRICHTUNG FÜR KONTAKTIERUNGSVORRICHTUNGEN**
HOLDING DEVICE FOR CONTACTING DEVICES
DISPOSITIF DE RETENUE POUR DISPOSITIFS DE MISE EN CONTACT

(30) Priorität: 17.12.2021 DE 102021133754
(43) Veröffentlichungstag der Anmeldung: 21.06.2023
(73) Patentinhaber: Wieland Electric GmbH, 96052 Bamberg (DE)
(72) Erfinder: Bayer, Markus, 96135 Stegaurach (DE); Hunger, Rainer, 96250 Ebensfeld (DE); Pfaff, Frank, 96181 Rauhenebrach (DE); Hadeil, Mohammed, 33758 Schloß Holte - Stukenbrock (DE); Schönert, Marcel, 59823 Arnsberg (DE)
(74) Vertreter: Tergau & Walkenhorst Intellectual Property GmbH

(56) Entgegenhaltungen:
- EP-A1- 2 105 658
- EP-A1- 3 653 925

## Beschreibung

Die Erfindung betrifft ein Verfahren zur Befestigung einer Kontaktierungsvorrichtung in einem Tragprofil und eine Kontaktierungsvorrichtung zum Einsatz in einem Tragprofil, wobei die Kontaktierungsvorrichtung eine Haltevorrichtung mit einer Anzahl von Halteklammern aufweist, die einen Hinterschnitt des Tragprofils hintergreifen.

Derartige System betreffen in der Regel lineare Stromverteileranordnungen, die insbesondere für Beleuchtungssysteme in Gebäuden eingesetzt werden, um Leitungen zur Versorgung von Geräten mit Energie und/oder Signalen kostengünstig und optisch ansprechend zu verlegen. Unter Signalen wird dabei sowohl die Übertragung von allgemeinen Signalen, wie beispielsweise Steuersignalen, als auch die Übertragung von Daten, wie beispielsweise Mess- oder Informationsdaten, verstanden. Der Einbauort der Geräte kann flexibel entlang eines Gehäusekörpers der Stromverteileranordnung gewählt und leicht variiert werden. Die Geräte können damit auf einfache Weise mit einem Kontaktierungselement elektrisch leitend mit den Leitern einer linearen Versorgungseinheit an einem variabel festlegbaren Einbauort kontaktiert werden. Solche Stromverteileranordnungen haben den Vorteil, dass die Geräte sowohl elektrisch kontaktierend und auch zu gleich mechanisch an dem Gehäusekörper getragen werden.

Die Kontaktierungsvorrichtungen im Sinne dieser Anmeldungen umfassen dabei sowohl Einspeiser, also Baugruppen, die entsprechende Signale und/oder Energie in die zu kontaktierenden Leiter einspeisen, aber ebenso Abgriffe, die die entsprechenden Signale und/oder Energie aus den kontaktierenden Leitern abgreifen und externen Endgeräten zuführen.

Zur Verteilung bzw. Weiterleitung der Energie oder Signale werden in den linearen Stromverteileranordnungen meist lineare Versorgungseinheiten verwendet, die in einem Gehäusekörper gelagert werden. Diese Versorgungseinheiten können dabei beispielsweise als Stromführungsprofile aber auch als Flachbandkabel ausgebildet sein. Die Stromführungsprofile sind aus einem sich in Längsrichtung erstreckenden Grundkörper ausgebildet, der eine Anzahl von Kammern aufweist, in denen einzelne Leiter angeordnet sind. Diese Stromführungsprofile sind in der Regel starr ausgebildet und weisen herstellungsbedingt eine begrenzte Länge auf. Für längere Stromverteileranordnungen, wie sie beispielsweise in größeren Werks- oder Lagerhallen eingesetzt werden, sind daher üblicherweise mehrere Stromführungsprofile nötig, die dann über ein Verbindungselement sowohl mechanisch als auch elektrisch miteinander verbunden werden. Auch bei der Verwendung von Flachbandkabeln können je nach Länge des Flachbandkabels Verbindungselemente eingesetzt werden.

Als Leiter werden üblicherweise starre Rundleiter verwendet, die in die Kammern eingesetzt oder eingelegt werden. Eine Kontaktierungsvorrichtung mit einer Anzahl von Kontaktelementen, die als Abgriff fungiert, greift dann in diese Kammern ein und kontaktiert die Kontaktelemente mit den entsprechenden Leitern, wodurch die Signale oder die Energie von den Leitern über die Abgriffe an die Endgeräte geleitet werden können. Umgekehrt ist dies auch für entsprechende Einspeiser gültig.

Für eine zuverlässige, dauerhafte und ausreichende Kontaktierung der Leiter durch die Kontaktelemente ist eine feste Halterung der Kontaktierungsvorrichtung in den Tragprofilen wichtig. Dabei muss berücksichtigt werden, dass die Kontaktierungsvorrichtungen teilweise erst direkt vor Ort, also beim Endkunden in die Tragprofile eingesetzt werden und gegebenenfalls nachträglich umgesetzt oder ausgetauscht werden müssen.

Befestigungsvorrichtung für Kontaktierungsvorrichtungen in linearen Stromverteileranordnungen sind insbesondere aus den Druckschriften DE 10 2013 216 275 A1, DE 10 2019 109 676 A1, DE 20 2008 001 961 U1, DE 20 2018 100 522 U1 bekannt. Eine Art Sperrelement für derartige Stromverteileranordnungen ist aus der Druckschrift EP 2 105 658 A1 bekannt.

Die Aufgabe der Erfindung ist es daher eine besonders sichere Halterung für Kontaktierungsvorrichtungen anzugeben, damit diese einfach montiert und im Bedarfsfall auch wieder demontiert werden können.

Die Aufgabe wird erfindungsgemäß durch die kennzeichnenden Merkmale der unabhängigen Ansprüche gelöst.

Die Aufgabe geht von der Überlegung aus, dass gängige Haltevorrichtung, die lediglich in einen Hinterschnitt eines Tragprofils eingreifen keinen ausreichenden Halt gewährleisten, da durch Zugkräfte an den angeschlossenen Leitern oder durch das Eigengewicht der Komponenten, die Halteklammern sich gegebenenfalls eigenständig aus den Hinterschnitten lösen können, was zu einer Unterbrechung des elektrischen Kontaktes führen würde. Um dies zu verhindern, wird erfindungsgemäß vorgeschlagen, dass die Halteelemente in der Position derart gesperrt werden, dass sie nicht mehr eigenständig aus den Hinterschnitten herausgedrückt oder -geschoben werden können. Dazu ist ein Sperrelement vorgesehen, dass die Halteklammern hintergreift bzw. hinterfasst, damit eine Bewegung der Halteklammern in Querrichtung, also aus den Hinterschnitten heraus, unterbunden wird. Um eine einfache Montage und Demontage zu ermöglichen ist das Sperrelement darüber hinaus dazu ausgebildet zwischen einer Offen- und einer Sperrstellung in Kontaktierungsrichtung verschoben werden zu können, wobei nur in der Sperrstellung die Bewegung der Halteklammern in Querrichtung im Bereich des Hinterschnitts gesperrt ist.

Um zusätzlich eine ungewollte bzw. eigenständige Bewegung des Sperrelements von der Sperrstellung in die Offenstellung zu verhindern, verrastet das Sperrelement nach der Verschiebung in die Sperrstellung in vorteilhafter Weise hinter einem Vorsprung des Tragprofils.

Für eine symmetrische Anordnung und Verteilung der Haltekräfte umfasst die Haltevorrichtung in jeweils zwei Halteelemente an zwei gegenüberliegenden Seiten der Kontaktierungsvorrichtung, wobei auf jeder Seite jeweils ein Sperrelement zwischen beiden Halteelementen angeordnet ist. Um die Halteelemente besonders leicht zu hintergreifen und trotzdem eine Verschiebung zu ermöglichen, ist das Sperrelement in vorteilhafter Ausgestaltung mit einer Anzahl von Sperrflügeln ausgestaltet, die seitlich vom Sperrelement abstehen und die Halteklammern hintergreifen. Beim Verschieben des Sperrelements werden diese Sperrflügel somit hinter den Halteklammern entlanggeführt und liegen in der Sperrstellung im Bereich des Hinterschnittes hinter den Halteklammern.

Für die Demontage ist es notwendig, dass das Sperrelement wieder in die Offenstellung gebracht werden kann. Dazu muss aber die Verrastung des Sperrelements hinter dem zweiten Vorsprung des Tragprofils gelöst werden. Um dies besonders leicht zu gestalten, weist das Sperrelement eine Lösevorrichtung auf, die diese Verrastung löst und das Sperrelement anschließend in die Offenstellung verschiebt.

Die mit der Erfindung erzielten Vorteile bestehen insbesondere darin, dass durch das Sperrelement eine doppelte Sicherung der Kontaktierungsvorrichtung in einem Tragprofil erreicht wird. Einerseits sichert das Tragprofil in seiner Sperrstellung ein Herausfallen der Halteklammern aus den Hinterschnitten und andererseits wird das Sperrelement in der Sperrstellung selbst im Tragprofil fixiert, sodass ein unerwünschtes Verschieben des Sperrelements in die Offenstellung vermieden wird.

Die Erfindung wird nachfolgend anhand einer Zeichnung näher erläutert. Dabei zeigen:
- Fig. 1: eine Kontaktierungsvorrichtung im demontierten Zustand in isometrischer Ansicht,
- Fig. 2: eine Kontaktierungsvorrichtung im demontierten Zustand in Frontansicht,
- Fig. 3: ein Halteelement,
- Fig. 4: ein Sperrelement,
- Fig. 5: eine Kontaktierungsvorrichtung in einem ersten Schritt beim Einsetzen in ein Tragprofil,
- Fig. 6: eine Kontaktierungsvorrichtung in einem zweiten Schritt beim Einsetzen in ein Tragprofil,
- Fig. 7: eine Kontaktierungsvorrichtung in einem dritten Schritt beim Einsetzen in ein Tragprofil,
- Fig. 8: eine Kontaktierungsvorrichtung in der Sperrstellung in isometrischer Ansicht,
- Fig. 9: eine fixierte Kontaktierungsvorrichtung in einem Tragprofil.

Gleiche Merkmale sind in allen Figuren mit denselben Bezugszeichen versehen.

Ein Ausführungsbeispiel einer Kontaktierungsvorrichtung 1 ist in Figur 1 und in Frontansicht in Figur 2 dargestellt. Die Kontaktierungsvorrichtung 1 umfasst ein Kontaktierungsgehäuse 2, in das eine Anzahl von Kontaktbaugruppen 4 angeordnet sind. Die Kontaktbaugruppen 4 sind dabei in Querrichtung Q hintereinander angeordnet und können sowohl einzeln als auch im Verbund im Kontaktgehäuse 2 gelagert sein. Die Kontaktbaugruppen 4 umfassen Kontaktelemente 6, die in Kontaktierungsrichtung K aus dem Kontaktierungsgehäuse 2 der Kontaktierungsvorrichtung 1 hervorstehen, und mit Leitern 8, beispielsweise einer linearen Stromversorgungseinrichtung kontaktiert werden können. Weiterhin umfassen die Kontaktbaugruppen 4 über beidseitig vorgesehene Anschlussvorrichtungen für externe Leiter, die mit den Leitern 8 der linearen Stromversorgungseinrichtung elektrisch über die Kontaktbaugruppen 4 verbunden werden können. Dazu umfassen die Anschlussvorrichtungen in Längsrichtung ausgebildete Einführöffnungen 10, zur Aufnahme der externen Leiter.

Die Kontaktierungsvorrichtung 1 umfasst neben dem Kontaktierungsgehäuse 2 auch eine Haltevorrichtung 12, die im hier dargestellten Ausführungsbeispiel seitlich, in Querrichtung Q also vor und hinter den Kontaktbaugruppen 4 angeordnet sind und eine Fixierung der Kontaktierungsvorrichtung 1 in einer entsprechenden Aufnahme, beispielsweise in einem Tragprofil 14, ermöglicht. Die Haltevorrichtung 12 nach dem Ausführungsbeispiel der Figur 1 umfasst dabei auf jeder Seite zwei beabstandet zueinander angeordnete Halteklammern 16. Jede der Halteklammern 16 umfasst dabei einen Bodenabschnitt 18, der unter die Kontaktierungsvorrichtung 1 greift und somit die Kontaktierungsvorrichtung 1 trägt, einen Mittelabschnitt 20, der entlang der seitlichen Fläche des Kontaktierungsgehäuses 1 von der Unterseite bis zur Oberseite des Kontaktierungsgehäuses 2 verläuft und zusammen mit der gegenüberliegenden Halteklammer 16 auf der anderen gegenüberliegenden seitlichen Fläche die Kontaktierungsvorrichtung 1 in Querrichtung Q fixiert und einen Fixierungsabschnitt 22, der sich von dem Mittelabschnitt aus erstreckt und sich oberhalb des Kontaktierungsgehäuses im Wesentlichen in Kontaktierungsrichtung K erstreckt.

Dieser Fixierungsabschnitt 22 ist dazu ausgebildet in einen Hinterschnitt 24 der Aufnahmevorrichtung, insbesondere eines Tragprofils 14, einzugreifen und darin zu verrasten. Dazu weist er eine Halteplattform 26 auf, die sich in Querrichtung Q erstreckt und somit in etwa senkrecht von der Verlängerung des Mittelabschnittes 20 abknickt. Zur besseren und leichteren Montage der Kontaktierungsvorrichtung 1 weist der Fixierungsabschnitt 22 darüber hinaus eine Einführschräge 28 auf, die im Winkel von unter 90°, bevorzugt im Bereich von etwa 45°, von der Halteplattform 26 absteht. Durch diese Einführschräge 28 kann die Halteplattform 26 beim Einsetzen der Kontaktierungsvorrichtung 1 an einem entsprechenden Vorsprung 30 des Tragprofils 14 vorbeigeführt werden und anschließend hinter dem Vorsprung 30 in den Hinterschnitt 24 des Tragprofils 14 einrasten. Die Halteklammer 16 ist einzeln in Figur 3 nochmal vergrößert dargestellt.

Die Haltevorrichtung 12 nach dem Ausführungsbeispiel nach der Figur 1 und Figur 2 weist darüber hinaus ebenfalls auf jeder Seite ein Sperrelement 32 auf, welches in der dort dargestellten Ausführung in Längsrichtung L zwischen den beiden Halteklammern 16 angeordnet ist. Das Sperrelement 32 ist so ausgebildet, dass es in Kontaktierungsrichtung K zwischen einer ersten Offenstellung und einer zweiten Sperrstellung verschoben werden kann. Im Ausführungsbeispiel nach Figur 1 und Figur 2 ist das Sperrelement 32 in Offenstellung gezeigt. Das Sperrelement 32 umfasst einen Grundkörper 34, der in im Wesentlichen in Kontaktierungsrichtung K verläuft, in Querrichtung Q aber in Kontaktierungsrichtung K leicht verjüngend ausgebildet ist. Die Dicke des Grundkörpers 34 in Querrichtung Q ist somit am oberen Ende, das heißt dem Ende, welches im eingebauten Zustand den zu kontaktierenden Leitern 12 zugewandt ist, dünner ausgebildet als am unteren Ende. Dies führt dazu, dass am unteren Ende des Grundkörpers eine Abstützkante 36 ausgebildet ist. Ebenfalls am unteren Ende des Grundkörpers 34 erstreckt sich in Querrichtung Q eine Lösevorrichtung 38, die so orientiert ist, dass sie unter das Kontaktierungsgehäuse 2 verläuft. Im oberen Bereich des Grundkörpers 34 umfasst der Grundkörper 34 zwei Sperrflügel 40, die seitlich zu beiden Seiten in Längsrichtung L von dem Grundkörper 34 abstehen. Diese Sperrflügel 40 hintergreifen je nach Stellung den Fixierungsabschnitt 22 der Halteklammern 16.

Das Sperrelement 32 ist in einer Einzeldarstellung in Figur 4 nochmal dargestellt. Dabei ist deutlich eine Wölbung des Grundkörpers 34 im unteren Bereich zu erkennen, die die oben beschriebene Änderung der Dicke des Grundkörpers 34 liefert. Der Grundkörper 34 ist in diesem Bereich innen hohl ausgebildet, was dazu führt, dass der Grundkörper 34 im unteren Bereich wie eine Blattfeder wirkt, die beim Verschieben von der Offen- in die Sperrstellung zusammengedrückt wird, wie dies weiter unten näher beschrieben wird. Ebenfalls in Figur 4 ersichtlich ist der Führungsschlitz 42 des Sperrelements 32 der eine geführte Verschiebung des Sperrelements 32 innerhalb der durch den Führungsschlitz 42 gesetzten Grenzen, also von der Offen- in die Sperrstellung, ermöglicht.

Eine beispielhafte Aufnahme einer Kontaktierungsvorrichtung in einem Tragprofil 14 ist in Figur 5 in Frontansicht dargestellt. Das Tragprofil 14 umfasst dabei eine lineare Stromführung, die aus einem kammartigen Stromführungsprofil 44 besteht, wobei in jeder Kammer ein Leiter 8 eingelegt ist. Die Kontaktbaugruppen 4 in der Kontaktierungsvorrichtung 1 sind dabei derart beabstandet nebeneinander angeordnet, dass jeder Kontaktbaugruppe 4 ein Leiter 8 zugeordnet ist und somit jede Kontaktbaugruppe 4 einen Leiter 8 kontaktieren kann. Die Kontaktierungsvorrichtung 1 nach Figur 5 ist dabei noch nicht im Tragprofil 14 fixiert, sondern befindet sich gerade dabei in das Tragprofil 14 eingeschoben zu werden. Die Halteplattform 26 des Fixierungsabschnittes 22 der Halteklammern 16 ist aufgrund der Einführschräge 28 an den Vorsprüngen 30 vorbei geführt worden und dadurch in Querrichtung Q zur Mitte der Kontaktierungsvorrichtung 1 ausgelenkt.

In der Darstellung der Figur 6, ist der Fixierungsabschnitt 22 nun vollständig an dem Vorsprung 30 vorbei geführt worden und die Halteplattform 26 schnappt in den Hinterschnitt 24 des Tragprofils 14 ein. Bereits hier wird die Kontaktierungsvorrichtung 1 vollständig von der Haltevorrichtung 12 gehalten, da die Halteplattform 26 auf dem Vorsprung 30 aufliegt. Das Sperrelement 32 befindet sich weiter in der Offenstellung.

Um ein unabsichtliches Lösen der Kontaktierungsvorrichtung 1 zu verhindern, insbesondere zu verhindern, dass die Halteplattform 26 durch Krafteinwirkung aus dem Hinterschnitt 24 des Tragprofils 14 herausgezogen wird, wird das Sperrelement von der Offenstellung in die Sperrstellung geschoben, wie dies in Figur 7 dargestellt ist. Dies geschieht, indem das Sperrelement 32 in Kontaktierungsrichtung K in Richtung der Leiter 8 nach oben geschoben wird. Die Sperrwirkung entsteht dabei auf doppelte Weise. Zunächst werden die Sperrflügel 40 im Fixierungsabschnitt 22 in den Bereich der Halteplattform 26 geschoben, sodass sich die Halteplattform 26 auch unter Krafteinwirkung nicht mehr in Querrichtung Q verschieben kann, da die Sperrflügel 40 diesen Weg blockieren. Weiterhin schnappt das leicht gewölbt ausgeführte Sperrelement 32 hinter einen zweiten Vorsprung 48 des Tragprofils 14, sodass die Abstützkante 36 des Sperrelements 32 hinter diesem Vorsprung 48 liegt und sich auf diesem abstützt. Dabei hat der Bereich des unteren Grundkörpers 34 die Form und Funktion einer Blattfeder, die beim Vorbeiführen des Sperrelements 32 an dem zweiten Vorsprung 48 des Tragprofils 14 gestaucht wird und anschließend wieder in die gewölbte Ausbildung zurückkehrt, um eine Abstützkante 36 für das Sperrelement 32 zu bilden. Die für das Schnappen notwendige Flexibilität wird anteilig durch das Tragprofil 14 und das Sperrelement 32 selbst gewährleistet. Das Kontaktierungselement 1 ist somit nunmehr doppelt, nämlich oben und unten im Tragprofil 14 fixiert.

Ein Kontaktierungselement 1 mit einem Sperrelement 32 in Sperrstellung ist im Ausführungsbeispiel nach der Figur 8 noch einmal ohne das Tragprofil 14 gezeigt. Deutlich zu erkennen sind die Sperrflügel 40, die im Bereich der Halteplattform 26 die Halteklammern 16 hintergreifen und eine Querbewegung in Richtung der Mitte der Kontaktierungsvorrichtung 1 verhindern.

Im Ausführungsbeispiel nach der Figur 9, ist das Kontaktierungselement 1 mit einem Sperrelement 32 in Sperrstellung von unten gezeigt, um die Lösevorrichtung 38 zu verdeutlichen. Die Lösevorrichtung 38 umfasst dabei eine Löseöse 50 und ermöglicht mit einem externen Werkzeug, welches in die Löseöse 50 eingreift, dass die Lösevorrichtung 38 in Querrichtung Q in Richtung der Mitte der Kontaktierungsvorrichtung 1 geschoben werden kann. Die Lösevorrichtung 38 ist dabei in Längsrichtung L mittig angeordnet, sodass sie direkt auf den unteren Bereich des Grundkörpers 34, der als Blattfeder ausgebildet ist eingreift und die Blattfeder und damit den gesamten Grundkörper 34 an dem zweiten Vorsprung 48 des Tragprofils vorbeiführen kann. Dadurch wird das Sperrelement 32 im Bereich der Abstützkante 36 aus dem Vorsprung 48 des Tragprofils 14 hervorgezogen und befreit, sodass im nächsten Schritt das Sperrelement 32 aus der Sperrstellung in die Offenstellung überführt werden kann. Dadurch werden auch die Halteplattformen 26 wieder freigegeben. Dies ermöglicht ein Lösen der Kontaktierungsvorrichtung 1 aus dem Tragprofil 14.

### Bezugszeichenliste

- 1: Kontaktierungsvorrichtung
- 2: Kontaktierungsgehäuse
- 4: Kontaktbaugruppen
- 6: Kontaktelement
- 8: Leiter
- 10: Einführöffnung
- 12: Haltevorrichtung
- 14: Tragprofil
- 16: Halteklammer
- 18: Bodenabschnitt
- 20: Mittelabschnitt
- 22: Fixierungsabschnitt
- 24: Hinterschnitt
- 26: Halteplattform
- 28: Einführschräge
- 30: erster Vorsprung
- 32: Sperrelement
- 34: Grundkörper
- 36: Abstützkante
- 38: Lösevorrichtung
- 40: Sperrflügel
- 42: Führungsschlitz
- 44: Stromführungsprofil
- 48: zweiter Vorsprung
- 50: Löseöse

- Q: Querrichtung
- L: Längsrichtung
- K: Kontaktierungsrichtung

## Patentansprüche

1. Verfahren zur Befestigung einer Kontaktierungsvorrichtung (1) in einem Tragprofil (14), wobei die Kontaktierungsvorrichtung (1) eine Haltevorrichtung (12) umfasst, die eine Anzahl von Halteklammern (16) aufweist, wobei die Halteklammern (16) beim Einsetzen der Kontaktierungsvorrichtung (1) an vorgesehenen Hinterschnitten (24) des Tragprofils (14) vorbeigeführt werden und diese anschließend hintergreifen, **dadurch gekennzeichnet, dass** die Haltevorrichtung (12) an zwei gegenüberliegenden Seiten der Kontaktierungsvorrichtung (1) angeordnet wird und pro Seite jeweils zwei Halteklammern (16) aufweist und die Haltevorrichtung (12) auf jeder Seite zumindest ein Sperrelement (32) aufweist welches zwischen den jeweiligen Halteklammern (16) angeordnet wird und welches zwischen einer Offen- und einer Sperrstellung verschoben werden kann, und wobei das Sperrelement (32) beim Einsetzen der Kontaktierungsvorrichtung (1) in der Offenstellung liegt und nach dem Einsetzen in die Sperrstellung geschoben wird, um ein lösen der Halteklammern (16) aus dem Hinterschnitt (24) zu verhindern.

2. Verfahren nach Anspruch 1, **dadurch gekennzeichnet, dass** das Sperrelement (32) beim Verschieben in die Sperrstellung hinter einem Vorsprung des Tragprofils (14) verrastet, sodass es in der Sperrstellung fixiert ist.

3. Kontaktierungsvorrichtung (1) zum Einsatz in einem Tragprofil (14), wobei die Kontaktierungsvorrichtung (1) eine Haltevorrichtung (12) mit einer Anzahl von Halteklammern (16) aufweist, die einen Hinterschnitt (24) des Tragprofils (14) hintergreifen, **dadurch gekennzeichnet, dass** die Haltevorrichtung (12) ein Sperrelement (32) umfasst, welches zwischen einer Offen- und einer Sperrstellung verschiebbar angeordnet ist und wobei das Sperrelement (32) in der Sperrstellung die Halteklammern (16) im Bereich des Hinterschnitts (24) hinterfasst, wobei die Haltevorrichtung (12) an zwei gegenüberliegenden Seiten der Kontaktierungsvorrichtung (1) angeordnet ist und pro Seite jeweils zwei Halteklammern (16) mit einem zwischen diesem angeordneten Sperrelement (32) aufweist.

4. Kontaktierungsvorrichtung (1) nach Anspruch 3, **dadurch kennzeichnet, dass** das Sperrelement (32) eine Anzahl von Sperrflügeln (40) umfasst, die seitlich vom Sperrelement (32) abstehen und die Halteklammern (32) in der Sperrstellung hinterfassen.

5. Kontaktierungsvorrichtung (1) nach einem der Ansprüche 3 oder 4, **dadurch gekennzeichnet, dass** die Sperrelement (32) eine Lösevorrichtung (38) aufweist, durch die das Sperrelement (32) in Zusammenwirkung mit einem externen Werkzeug aus der Sperrstellung in die Offenstellung verschoben werden kann.

## Claims

1. A method for fastening a contacting device (1) in a support profile (14), wherein the contacting device (1) comprises a holding device (12) which has a number of retaining clips (16), wherein during the insertion of the contacting device (1) the retaining clips (16) are guided past dedicated undercuts (24) of the support profile (14) and subsequently engage behind said undercuts, **characterized in that** the holding device (12) is arranged on two opposing sides of the contacting device (1) and has on each side two respective retaining clips (16) and the holding device (12) has on each side at least one blocking element (32) which is arranged between the respective retaining clips (16) and which can be displaced between an open position and a blocked position, and wherein during the insertion of the contacting device (1) the blocking element (32) is in the open position and after the insertion is pushed into the blocked position in order to prevent a release of the retaining clips (16) from the undercut (24).

2. The method according to Claim 1, **characterized in that** when displaced into the blocked position the blocking element (32) is latched behind a projection of the support profile (14) so that it is fixed in the blocked position.

3. A contacting device (1) for use in a support profile (14), wherein the contacting device (1) has a holding device (12) with a number of retaining clips (16) which engage behind an undercut (24) of the support profile (14), **characterized in that** the holding device (12) comprises a blocking element (32) which is arranged so as to be displaceable between an open position and a blocked position and wherein the blocking element (32) in the blocked position engages behind the retaining clips (16) in the region of the undercut (24), wherein the holding device (12) is arranged on two opposing sides of the contacting device (1) and has on each side two respective retaining clips (16) with a blocking element (32) arranged therebetween.

4. The contacting device (1) according to Claim 3, **characterized in that** the blocking element (32) comprises a number of blocking wings (40) which protrude laterally from the blocking element (32) and engage behind the retaining clips (32) in the blocked position.

5. The contacting device (1) according to one of Claims 3 or 4, **characterized in that** the blocking element (32) has a release device (38), the blocking element (32) being able to be displaced thereby out of the blocked position into the open position in cooperation with an external tool.

## Revendications

1. Procédé de fixation d'un dispositif de contact (1) dans un profilé de support (14), dans lequel le dispositif de contact (1) comprend un dispositif de maintien (12), qui présente plusieurs clips de maintien (16), dans lequel les clips de maintien (16) sont guidés le long des contre-dépouilles (24) prévues du profilé de support (14) lors de l'insertion du dispositif de contact (1) et s'engagent ensuite derrière celles-ci, **caractérisé en ce que** le dispositif de maintien (12) est disposé sur deux côtés opposés du dispositif de contact (1) et comporte deux clips de maintien (16) par côté et le dispositif de maintien (12) comporte au moins un élément de verrouillage (32) de chaque côté, qui est disposé entre les clips de maintien (16) respectifs et peut être déplacé entre une position ouverte et une position de verrouillage et dans lequel l'élément de verrouillage (32) est dans la position ouverte lors de l'insertion du dispositif de contact (1) et est déplacé dans la position de verrouillage après l'insertion, pour empêcher un détachement des clips de maintien (16) de la contre-dépouille (24).

2. Procédé selon la revendication 1, **caractérisé en ce que** l'élément de verrouillage (32) s'enclenche derrière une protubérance du profilé de support (14) lorsqu'il est déplacé dans la position de verrouillage, de sorte qu'il soit immobilisé dans la position de verrouillage.

3. Dispositif de contact (1) destiné à être utilisé dans un profilé de support (14), dans lequel le dispositif de contact (1) comprend un dispositif de maintien (12) doté de plusieurs clips de maintien (16), qui s'engagent derrière une contre-dépouille (24) du profilé de support (14), **caractérisé en ce que** le dispositif de maintien (12) comprend un élément de verrouillage (32) qui peut être déplacé entre une position ouverte et une position de verrouillage et dans lequel l'élément de verrouillage (32) s'engage, dans la position de verrouillage, derrière les clips de maintien (16) au niveau de la contre-dépouille (24), dans lequel le dispositif de maintien (12) est disposé sur deux côtés opposés du dispositif de contact (1) et comporte deux clips de maintien (16) par côté, séparés par un élément de verrouillage (32) disposé entre ceux-ci.

4. Dispositif de contact (1) selon la revendication 3, **caractérisé en ce que** l'élément de verrouillage (32) comprend plusieurs ailettes de verrouillage (40), qui dépassent en saillie latéralement de l'élément de verrouillage (32) et s'engagent derrière les clips de retenue (32) dans la position de verrouillage.

5. Dispositif de contact (1) selon une des revendications 3 ou 4, **caractérisé en ce que** l'élément de verrouillage (32) comporte un dispositif de déverrouillage (38), permettant de déplacer l'élément de verrouillage (32) de la position de verrouillage à la position ouverte en coopération avec un outil externe.
